# EUROPÄISCHE PATENTSCHRIFT

(11) **EP 1 391 271 B1**
(45) Veröffentlichungstag und Bekanntmachung des Hinweises auf die Patenterteilung: **19.01.2011**
(21) Anmeldenummer: 03102526.5
(22) Anmeldetag: 13.08.2003
(51) Int. Cl.: B25D 16/00, B25D 17/00

(54) **Sicherheitsmodul für multifunktionale Handwerkzeugmaschine**
Safety device for multi-function handtool
Dispositif de sécurité pour outil portatif multifonctionnel

(30) Priorität: 19.08.2002 DE 10237898
(43) Veröffentlichungstag der Anmeldung: 25.02.2004
(73) Patentinhaber: HILTI Aktiengesellschaft, 9494 Schaan (LI)
(72) Erfinder: Osselmann, Claus, 82269, Kaltenberg (DE); Groer, Stefan, 86836, Graben (DE); Hellmann, Peter, 86836, Obermeitingen (DE)
(74) Vertreter: Wildi, Roland

(56) Entgegenhaltungen:
- WO-A-88/06508
- DE-A1- 19 628 945
- DE-A1- 19 942 156
- US-A- 3 464 503

## Beschreibung

Die Erfindung bezeichnet ein Sicherheitsmodul sowie ein zugeordnetes Steuerverfahren für eine multifunktionale Handwerkzeugmaschine, insbesondere einen Kombihammer mit Meisselfunktion.

Bei drehenden Handwerkzeugmaschinen besteht bei sich im Werkstück verklemmenden Werkzeugen die Möglichkeit einer unerwünschten Verdrehung des Gehäuses, welches der Nutzer in seiner Hand führt. Zur Verhinderung dieses Effekts werden vielfältige Sicherheitsmodule eingesetzt, um auf ein bspw. der Winkelbeschleunigung basierendes Verdrehsensorsignal hin den Kraftfluss zwischen dem Elektromotor und dem Werkzeug sicher zu unterbrechen. Bei rein schlagenden Betriebsmodi, wie dem Meisseln hingegen sind starke Bewegungen des Gehäuses, wie sie bspw. beim Abrutschen des Meissels auftreten, zulässig und eine Unterbrechung des Kraftflusses bei derartigen Situationen vom Nutzer unerwünscht.

Nach der DE19628945A1 weist eine drehende Handwerkzeugmaschine ein ATC-Sicherheitsmodul mit einer doppelten Integration einer Verdrehbewegung auf. Der hiermit in den Offenbarungsgehalt aufgenommene Inhalt dieser Schrift dient dem Fachmann zum Verständnis eines ATC-Sicherheitsmoduls.

Nach der DE4334933C weist eine drehende Handwerkzeugmaschine für ein rotierendes Werkzeug ein Anti-Torque-Control (ATC)-Sicherheitsmodul auf, welches bei unzulässigen Verdrehungen des Gehäuses den Antriebsstrang unterbricht, wobei zulässige räumliche Bewegungen von mehrachsigen Beschleunigungsaufnehmem detektiert und von einer Fuzzy-Logik ausgewertet werden, welche in diesem zulässigen Bewegungsfall das ATC-Sicherheitsmodul deaktiviert. Unterschiedliche Betriebsmodi werden vom ATC-Sicherheitsmodul nicht erfasst.

DE19942156A1, die als nächstliegender stand der Technik angesehen wird, weist ein drehender und schlagender Kombihammer mit Meisselfunktion ein ATC-Sicherheitsmodul mit einem auf eine Winkelbeschleunigung empfindlichen Verdrehsensor auf. Dabei wird vom ATC-Sicherheitsmodul der Betriebmodi des Kombihammers über einen Hall-Sensor am Modiwahlschalter abgefragt und das ATC-Sicherheitsmodul nur beim exklusiv schlagenden Mode abgeschaltet. Insbesondere ist im rein schlagenden Meisselmode das ATC-Sicherheitsmodul deaktiviert, hingegen im Schlagbohrmode oder Drehbohrmode aktiv. Wegen der Schaltverzögerung folgt der reale Mode nicht unmittelbar der Stellung des Modiwahlschalters, wodurch das ATC-Sicherheitsmodul in einer kurzen Zwischenspanne einen falschen Mode detektiert und im schutzbeauftragten Mode bei drehender Bewegung inaktiv ist, was insbesondere beim Umschalten von einem noch laufenden drehenden Mode in den exklusiv schlagenden Mode nachteilig ist.

Aus der WO 88/06508 A ist eine Handwerkzeugmaschine bekannt, bei der eine Kupplung unterbrochen wird, falls ein Sensor eine Erreichen einer auf einer Leerlaufstrecke befindliche Wegposition durch ein Werkzeug erfasst.

Die Aufgabe der Erfindung besteht in der Realisierung eines im schutzbeaufragten Mode stets aktiven ATC-Sicherheitsmoduls für eine multifunktionale Handwerkzeugmaschine.

Die Aufgabe wird im Wesentlichen durch die Merkmale der unabhängigen Ansprüche gelöst. Vorteilhafte Weiterbildungen ergeben sich aus den Unteransprüchen.

Im Wesentlichen weist eine multifunktionale Handwerkzeugmaschine mit einer zumindest teilweise axial schlagenden Werkzeugaufnahme und einem handgeführten Gehäuse ein ATC-Sicherheitsmodul mit einem für eine Winkelbewegung empfindlichen Verdrehsensor auf, wobei das ATC-Sicherheitsmodul mit einem Axialbewegungssensor verbunden ist.

Durch die Kombination des ATC-Sicherheitsmoduls mit dem Axialbewegungssensor steht dem ATC-Sicherheitsmodul auch die axiale Bewegungsinformation zur Verfügung, wodurch ein mit grossen Axialbewegungen verbundener schutzfreier Mode unmittelbar vom ATC-Sicherheitsmodul erkannt werden kann.

Im für ein ATC-Sicherheitsmoduls zugeordneten Steuerverfahren erfolgt im ersten Schritt die Ermittlung einer Verdrehbewegung des Gehäuses, wobei im zweiten Schritt bei Überschreitung eines Verdrehgrenzwertes durch die Verdrehbewegung ein binäres Steuersignal erzeugt wird, welches im letzten Schritt den Kraftfluss zwischen dem Elektromotor und dem Werkzeug sicher unterbricht, wobei im ersten Schritt zusätzlich eine Axialbewegung des Gehäuses ermittelt wird, die im zweiten Schritt bei Überschreitung eines Axialgrenzwertes durch die Axialbewegung das binäre Steuersignal unterdrückt.

Durch die Unterdrückung des Steuersignals für die Unterbrechung des Kraftflusses wird ein stets aktives ATC-Sicherheitsmodul im tatsächlichen exklusiven Schlagmode bei grossen Axialbewegungen wirkungslos.

Vorteilhaft wird die ermittelte Axialbewegung zweifach in der Zeit integriert, wodurch ein ermittelter Axialbeschleunigungswert in einen Axialweg überführt und mit einer Axialamplitude als Axialgrenzwert vergleichbar ist.

Die Erfindung wird bezüglich eines vorteilhaften Ausführungsbeispiels näher erläutert mit einer Darstellung des Steuerverfahrens.

Nach der Darstellung wird bei einer wahlweise kombiniert bezüglich einer Werkzeugachse A drehenden und schlagenden Handwerkzeugmaschine mit einem ATC-Sicherheitsmodul 1 ein im Blockschaltbild dargestelltes Steuerverfahren als Steueralgorithmus innerhalb eines Mikrocontrollers 2 realisiert, welcher eingangsseitig mit einem Verdrehbewegungssensor 3 in Form eines bezüglich der Werkzeugachse A orientierten Winkelbeschleunigungssensors und mit einem Axialbewegungssensor 4 in Form eines bezüglich der Werkzeugachse A axial angeordneten Beschleunigungssensors verbunden ist und ausgangsseitig ein binäres Steuersignal 5 zur Steuerung einer zwischen einem Elektromotor 6 und einer Werkzeugaufnahme 7 im Kraftfluss angeordneten Sicherheitskupplung 8 erzeugt. Nach dem Blockschaltbild gelangen die ermittelte Verdrehbewegung bzw. Axialbewegung jeweils teilweise zweistufig in Integratoren 9 integriert sowie in Multiplikatoren 10 mit Faktoren multipliziert und schliesslich in einem Addierer 11 addiert in Form einer allgemeinen Bewegungsgleichung zweiten Grades zu je einem Vergleicher 12a, 12b, an welchem sie mit je einem Verdrehgrenzwert 13a bzw. einem Axialgrenzwert 13b verglichen werden. Ein binäres Verdrehsteuersignal 14a des Vergleichers 12a sowie ein binäres Axialsteuersignal 14b des Vergleichers 12b werden in einem nachgeordneten UND-Glied 15 zu dem binären Steuersignal 5 verknüpft.

## Patentansprüche

1. Multifunktionale Handwerkzeugmaschine mit einer zumindest teilweise axial schlagenden Werkzeugaufnahme (7), einer zwischen dieser und einem Elektromotor (6) im Kraftfluss angeordneten Sicherheitskupplung (8), einem handgeführten Gehäuse und einem ATC-Sicherheitsmodul (1) mit einem für eine Winkelbewegung empfindlichen Verdrehsensor (3), **dadurch gekennzeichnet, dass** das ATC-Sicherheitsmodul (1) mit einem Axialbewegungssensor (4) zum Umschalten des ATC-Sicherheitsmoduls in einen schutzfreien Modus bei großen Axialbewegungen verbunden ist.

2. Steuerverfahren für die Steuerung einer Handwerkzeugmaschine nach Anspruch 1, wobei im ersten Schritt die Ermittlung einer Verdrehbewegung des Gehäuses erfolgt, wobei im zweiten Schritt bei Überschreitung eines Verdrehgrenzwertes (13a) durch die Verdrehbewegung ein binäres Steuersignal (5) erzeugt wird, welches im letzten Schritt den Kraftfluss zwischen dem Elektromotor (6) und der Werkzeugaufnahme (7) sicher unterbricht, **dadurch gekennzeichnet, dass** im ersten Schritt zusätzlich eine Axialbewegung des Gehäuses ermittelt wird, und dass im zweiten Schritt bei Überschreitung eines Axialgrenzwertes (13b) durch die Axialbewegung das binäre Steuersignal (5) unterdrückt wird.

3. Steuerverfahren nach Anspruch 2, **dadurch gekennzeichnet, dass** die im ersten Schritt ermittelte Axialbewegung zweifach in der Zeit integriert wird.

## Claims

1. Multifunction hand tool with a tool pickup (7), which is at least partly axially striking, a safety connection (8) arranged between this and an electric motor (6) in the flow of power, a hand held casing and an ATC safety module (1) with a twisting sensor (3), which is sensitive to an angular movement, **characterised in that** the ATC safety module (1) is connected to an axial movement sensor (4) to convert the ATC safety module into a protection free mode in the case of large axial movements.

2. Control method for controlling a hand tool according to claim 1, in which in a first step a twisting movement of the casing is identified, in which in the second step a binary control signal (5) is produced when a twisting limit value (13a) is exceeded by the twisting movement, which in the last step safely interrupts the flow of power between the electric motor (6) and the tool pickup (7), **characterised in that** in the first step an axial movement of the casing is also identified and that in the second step the binary control signal (5) is suppressed when an axial limit value (13b) is exceeded by the axial movement.

3. Control method according to claim 2, **characterised in that** the axial movement identified in the first step is double time integrated.

## Revendications

1. Outil portatif multifonctionnelle comportant un porte-outil (7) au moins partiellement axialement percuteur, un accouplement de sécurité (8) agencé dans le flux de puissance entre le porte-outil et un moteur électrique (6), un boîtier guidé à la main et un module de sécurité ATC (1) avec un détecteur de rotation (3) sensible à un déplacement angulaire, **caractérisée en ce que** le module de sécurité ATC (1) est relié à un détecteur de déplacement axial (4) pour basculer le module de sécurité ATC dans un mode non protégé lorsque les déplacements axiaux sont importants.

2. Procédé de commande pour la commande d'un outil portatif selon la revendication 1, dans lequel la première étape consiste à déterminer un déplacement rotatif du boîtier, dans lequel la seconde étape consiste à générer, au moyen du déplacement rotatif, un signal de commande binaire (5) lorsqu'une valeur limite de rotation (13a) est dépassée, ledit signal interrompant à la dernière étape le flux de puissance entre le moteur électrique (6) et le porte-outil (7), **caractérisé en ce qu'**à la première étape, un déplacement axial du boîtier est déterminé en plus , et **en ce qu'**à la seconde étape, le signal de commande binaire (5) est atténué par le déplacement axial lorsqu'une valeur limite axiale (13b) est dépassée.

3. Procédé de commande selon la revendication 2, **caractérisé en ce que** le déplacement axial déterminé à la première étape est intégré deux fois dans le temps.
